# EUROPÄISCHE PATENTSCHRIFT

(11) **EP 0 763 834 B1**
(45) Veröffentlichungstag und Bekanntmachung des Hinweises auf die Patenterteilung: **29.04.1998**
(21) Anmeldenummer: 96112980.6
(22) Anmeldetag: 13.08.1996
(51) Int. Cl.: H01F 29/04

(54) **Stufenschalter**
Tap changer
Commutateur à prises

(30) Priorität: 18.09.1995 DE 19534544
(43) Veröffentlichungstag der Anmeldung: 19.03.1997
(73) Patentinhaber: MASCHINENFABRIK REINHAUSEN GmbH, 93059 Regensburg (DE)
(72) Erfinder: Dohnal, Dieter, Dr.-Ing., 93138 Lappersdorf (DE); Lessmann-Mieske, Hans-Henning, Dipl.-Ing., 93073 Neutraubling (DE)

(56) Entgegenhaltungen:
- EP-A- 0 644 562

## Beschreibung

Die Erfindung betrifft einen Stufenschalter für Stufentransformatoren gemäß dem Oberbegriff des ersten Patentanspruches. Ein solcher Stufenschalter ist aus der Europäischen Patentanmeldung 644562 bekannt.

Dieser bekannte Stufenschalter weist einen Stufenwähler und den eigentlichen Lastumschalter auf.
Der Stufenwähler besitzt dabei für jede Wicklungsanzapfung der Stufenwicklung eine separate Vakuumschaltzelle, mittels der die entsprechende Wicklungsanzapfung mit dem Lastumschalter verbindbar ist, wobei in jeder der beiden Seiten des Lastumschalters eine weitere Vakuumschaltzelle geschaltet ist.

Fig. 1 zeigt die Schaltung eines solchen bekannten Stufenschalters. Dabei sind 19 Anzapfungen der Stufenwicklung vorgesehen, denen jeweils eine Vakuumschaltzelle VB1 ... VB19 des Stufenwählers W zugeordnet ist.
Die Ableitung der den geradzahligen Stufenkontakten zugeordneten Vakuumschaltzellen VB2, VB4, ... ist mit der ersten Seite La des Lastumschalters LU elektrisch verbunden; die Ableitung der den ungeradzahligen Stufenkontakten zugeordneten Vakuumschaltzellen VB1, VB3, ... ist mit der zweiten Seite Lb des Lastumschalters LU elektrisch verbunden, so daß eine Lastumschaltung von einem bisher stromführenden Stufenkontakt zu einem benachbarten vorgewählten Stufenkontakt möglich ist.

Der Lastumschalter LU besteht dabei aus 3 GTO-Brücken, deren Aufbau im einzelnen aus Fig. 1a ersichtlich ist.
Bei diesem bekannten Stufenschalter werden die Wicklungsanzapfungen stromlos voreingestellt, d. h. die jeweilige Vakuumschaltzelle wird leistungslos geschaltet. Erst nach abgeschlossener Vorwahl erfolgt im Lastumschalter LU mittels der Schaltelektronik, deren Herzstück die GTO-Brücken sind, die eigentliche Umschaltung unter Last auf die neue vorgewählte Wicklungsanzapfung.
Nachteilig an diesem bekannten Stufenschalter ist der hohe schaltungstechnische Aufwand im Lastumschalter, der insbesondere durch die erforderlichen Thyristoren, Dioden und Varistoren bedingt ist.

Aufgabe der Erfindung ist es, einen weiterentwickelten Stufenschalter anzugeben, der bei Beibehaltung der schnellen Anschaltmöglichkeit der unterschiedlichen Wicklungsanzapfungen durch jeweilige Vakuumschaltzellen einen wesentlich vereinfachten Lastumschalter aufweist.

Diese Aufgabe wird durch die Erfindung gelöst.
Besonders vorteilhaft ist dabei, daß der Lastumschalter lediglich eine zusätzliche Überschaltdrossel benötigt; die gesamte Schaltelektronik nach dem Stand der Technik entfällt dabei. Ein weiterer Vorteil der Erfindung besteht dabei darin, daß die vorhandenen Vakuumschaltzellen mit Lichtbogen, d. h. unter Last geschaltet werden; durch die Lichtbögen erfolgt dabei eine Konditionierung der Vakuumschaltzellen, was deren Stoßspannungsfestigkeit im geöffneten Zustand verbessert.

Die Erfindung soll nachfolgend anhand eines Ausführungsbeispiels noch naher erläutert werden.
Fig. 2 zeigt die Schaltung eines erfindungsgemäßen Stufenschalters.
Fig. 3 zeigt eine Schaltsequenz bei einer Umschaltung von Stellung 18 auf Stellung 19 und
Fig. 4 zeigt eine solche Schaltsequenz bei der Umschaltung von Stellung 19 wieder zurück auf Stellung 18.

Aus Fig. 2 ist ersichtlich, daß der erfindungsgemäße Stufenschalter den nach dem Stand der Technik bekannten Stufenwähler beibehält. Dort sind 19 Anzapfungen der Stufenwicklung und damit mögliche Stellungen vorgesehen, wobei jede Anzapfung durch eine Vakuumschaltzelle VB1 ... VB19 anschaltbar ist. Wie bereits weiter oben erläutert, führen die Ableitungen der geradzahligen Vakuumschaltzellen VB2, VB4, ... zu der ersten Seite La, die der ungeradzahligen Vakuumschaltzellen VB1, VB3, ... zu der zweiten Seite Lb des Lastumschalters LU. In jede der beiden Seiten La, Lb ist eine weitere Vakuumschaltzelle VAC1, VAC2 geschaltet, deren Ableitung zur Lastableitung führt. Erfindungsgemäss ist auf der der Lastableitung jeweils abgewandten Seite zwischen diesen beiden Vakuumschaltzellen VAC1, VAC2 eine Überschaltreaktanz Xü geschaltet.

Aus Fig. 3 ist die Schaltsequenz bei einer Schaltung ersichtlich. Als erster Schritt wird VAC2 geschlossen, danach wird VAC1 geöffnet, anschließend wird VB19 geschlossen und wiederum anschließend - und damit die gesamte Lastumschaltung abschließend - wird VB18 geöffnet. Die Betätigung der Vakuumschaltzellen erfolgt jeweils unter Last, d. h. mit Lichtbogenbildung. Bei der in Fig. 4 dargestellten Rückschaltung wiederum auf Stellung 18 läuft diese Schaltsequenz in entsprechend entgegengesetzter Reihenfolge ab.

Aus diesen Darstellungen sind zwei Besonderheiten der Erfindung ersichtlich:
Zum einen ist aus den Schaltsequenzen gut zu erkennen, daß Stufenwahl und eigentliche Lastumschaltung zu einem gemeinsamen Umschaltvorgang vereinigt sind. Während beim Stufenschalter nach dem Stand der Technik zuerst die Vorwahl der neuen Wicklungsanzapfung erfolgt und erst danach, wenn diese Vorwahl beendet ist, der eigentliche Umschaltvorgang im Lastumschalter beginnt, sind diese Vorgänge bei der Erfindung kombiniert ablaufend und zeitlich nicht trennbar. Jeder Umschaltvorgang beginnt bei der Erfindung mit einer Schaltung einer der beiden Vakuumschaltzellen des Lastumschalters und wird durch einen Schaltvorgang einer der Vakuumschaltzellen im Wähler abgeschlossen.
Zum anderen erfolgt bei der Erfindung eine doppelte funktionelle Nutzung der Vakuumschaltzellen VB1 ... VB19 im Wähler; diese dienen einerseits zur Stufenvorwahl und sind andererseits auch Bestandteil der Lastumschaltung.

Während beim Stand der Technik die Vakuumschaltzellen im Wähler nur eingesetzt werden können, um eine schnelle Umschaltung bei kleinen Schaltwegen zu erzielen, bleibt ihr elektrisches Potential dort weitestgehend unausgeschöpft.
Dagegen nutzt die Erfindung die guten elektrischen Schalteigenschaften von Vakuumschaltzellen allgemein, indem sie, wie erläutert, VB1 ... VB19 in den eigentlichen Lastumschaltvorgang miteinbezieht. Dadurch ist es möglich, durch Hinzufügen einer einzigen Überschaltreaktanz Xü auf die gesamte aufwendige Schaltelektronik zu verzichten. Zugleich wird die Schwierigkeit vermieden, daß GTO's nur für begrenzte Leistungsbereiche einsetzbar sind. Schließlich weist die Erfindung auch den Vorteil einer geringeren Verlustleistung auf. Beim Stand der Technik gemäß Fig. 1 ist eine der GTO-Brücken, dort als GTO C bezeichnet, stets stromdurchflossen, was zu einer Verlustleistung führt. Dies ist bei der Erfindung nicht der Fall.

Bei unkritischen thermischen Verhältnissen ist es auch möglich, anstelle der beschriebenen Überschaltreaktanz einen Überschaltwiderstand an gleicher Stelle vorzusehen.

## Patentansprüche

1. Stufenschalter für Stufentransformatoren, bestehend aus einem Stufenwähler (W) und einem Lastumschalter (LU),
wobei im Stufenwähler (W) für jede zu schaltende Wicklungsanzapfung der Stufenwicklung des Stufentransformators eine separate Vakuumschaltzelle (VB1...VB19) vorgesehen ist, mittels der die jeweilige Wicklungsanzapfung mit dem Lastumschalter (LU) verbindbar ist, derart, daß die Ableitungen der den geradzahligen Wicklungsanzapfungen zugeordneten Vakuumschaltzellen (VB2,VB4...) elektrisch mit der ersten Seite (La) des Lastumschalters (LU) verbunden sind und die Ableitungen der den ungeradzahligen Wicklungsanzapfungen zugeordneten Vakuumschaltzellen (VB1,VB3...) elektrisch mit der zweiten Seite (Lb) des Lastumschalters (LU) verbunden sind,
und wobei
in jeder der beiden Seiten (La, Lb) des Lastumschalters (LU) eine weitere Vakuumschaltzelle (VAC1, VAC2) geschaltet ist, deren Ableitung elektrisch mit der Lastableitung des Stufenschalters in Verbindung steht , dadurch gekennzeichnet,
daß auf der der Lastableitung abgewandten Seite zwischen den beiden weiteren Vakuumschaltzellen (VAC1, VAC2) und damit zwischen den beiden Seiten (La, Lb) des Lastumschalters (LU) eine Überschaltreaktanz (Xü) angeordnet ist.

2. Stufenschalter nach Anspruch 1,
dadurch gekennzeichnet, daß anstelle der Überschaltreaktanz (Xü) ein Überschaltwiderstand angeordnet ist.

## Claims

1. Tap switch for tapped transformers, consisting of a tap selector (LW) and a load changeover switch (LU), wherein a separate vacuum switching cell (VB1... VB19) is provided in the tap selector (LU) for each winding tap, which is to be switched, of the tap winding of the tapped transformer, by means of which switching cell the respective winding tap is connectible with the load changeover switch (LU) in such a manner that the shunt conductances of the vacuum switching cells (VB2, VB4...) associated with the even-numbered winding taps are electrically connected with the first side (La) of the load changeover switch (LU) and the shunt conductances of the vacuum switching cells (VB1, VB3...) associated with the odd-numbered tap windings are connected with the second side (Lb) of the load changeover switch (LU), and wherein a further vacuum switching cell (VAC1, VAC2), the shunt conductance of which is electrically connected with the load shunt conductance of the tap switch, is connected into each of the two sides (La, Lb) of the load changeover switch (LU), characterised thereby that a switchover reactance (Xü) is arranged on the side, which is remote from the load shunt conductance, between the two further vacuum switching cells (VAC1, VAC2) and thus between the two sides (La, Lb) of the load changeover switch (LU).

2. Tap switch according to claim 1, characterised thereby that a switchover resistance is arranged instead of the switchover reactance (Xü).

## Revendications

1. Commutateur à prises pour transformateurs à gradins, consistant en un sélecteur à gradins (W) et un commutateur de réglage en charge (LU), dans lequel on prévoit dans le sélecteur à gradins (W) pour chaque prise de réglage à brancher de l'enroulement à prises du transformateur à gradins une cellule de coupure sous vide séparée (VB1 ... VB19), au moyen de laquelle la prise de réglage correspondante peut être reliée avec le commutateur de réglage en charge (LU) d'une manière telle que les dérivations des cellules de coupure sous vide (VB2, VB4, ...), correspondant aux prises de réglage d'ordre pair, soient reliées électriquement au premier côté La du commutateur de réglage en charge (LU) et que les dérivations des cellules de coupure sous vide (VB1, VB3, ...), correspondant aux prises de réglage d'ordre impair, soient reliées au deuxième côté Lb du commutateur de réglage en charge (LU),
et dans lequel sur chacun des deux côtés (La, Lb) du commutateur de réglage en charge (LU) est branchée une autre cellule de coupure sous vide (VAC1, VAC2) et est disposée de cette façon une réactance de passage (Xü) entre les deux côtés (La, Lb) du commutateur de réglage en charge (LU).

2. Commutateur à prises selon la revendication 1,
caractérisé en ce que
à la place de la réactance de passage (Xü) on dispose une résistance de passage.
